# EUROPÄISCHE PATENTSCHRIFT

(11) **EP 3 088 647 B1**
(45) Veröffentlichungstag und Bekanntmachung des Hinweises auf die Patenterteilung: **24.02.2021**
(21) Anmeldenummer: 15165293.0
(22) Anmeldetag: 27.04.2015
(51) Int. Cl.: E05D 15/10

(54) **SCHIENENVORRICHTUNG FÜR EINE FÜHRUNGSVORRICHTUNG**
RAIL DEVICE FOR A GUIDE DEVICE
SYSTÈME À RAILS POUR UN DISPOSITIF DE GUIDAGE

(43) Veröffentlichungstag der Anmeldung: 02.11.2016
(73) Patentinhaber: Hawa Sliding Solutions AG, 8932 Mettmenstetten (CH)
(72) Erfinder: Borella, Fabio, 8404 Winterthur (CH); Schmidhauser, Heinz, 8588 Zihlschlacht (CH)
(74) Vertreter: Rutz & Partner

(56) Entgegenhaltungen:
- EP-A1- 2 799 651
- WO-A2-2012/150819
- DE-U1-202009 004 802

## Beschreibung

Die Erfindung betrifft eine Schienenvorrichtung für eine Führungsvorrichtung, mittels der eine Schiebetür, insbesondere eine Schiebetür eines Möbelstücks verschiebbar gehalten ist, sowie eine Führungsvorrichtung und ein Möbelstück, insbesondere ein Schrank, mit wenigstens einer Schiebetür.

Mittels Schiebetüren lassen sich Räume eines Gebäudes trennen oder Schränke abschliessen. Zum Öffnen eines Schrankes werden die Schiebetüren beiseitegeschoben und müssen nicht, wie Drehtüren, in den Raum gegen den Anwender gedreht werden. Hingegen wird auch für die zu öffnenden Schiebetüren Raum benötigt, in dem sie parkiert werden können.

Aus [1], US2014/150208A1, ist ein Schrank mit einer Führungsvorrichtung bekannt, mittels der Schiebetüren gefaltet und parallel zur Seitenwand des Schrankes in einen Parkraum hinein verschoben werden können. Der für den Parkraum innerhalb des Schrankes vorgesehene Raum steht für die Nutzung des Schrankes hingegen nicht mehr zur Verfügung.

Die [2], US8763205B2, offenbart einen Schrank mit mehreren Schiebetüren, die von entlang von Führungsschienen verschiebbaren Laufwerksvorrichtungen gehalten und geführt sind, sodass die Schiebetüren von einer Schranköffnung abgehoben und seitlich verschoben werden können. Die Laufwerksvorrichtungen umfassen Laufwerke mit Laufwerksarmen, die über je eine Verbindungsvorrichtung mit den Schiebetüren verbunden sind. Die Schiebetüren dieses Schrankes werden daher nicht in einen speziell vorgesehenen Parkraum transportiert, sondern vor eine benachbarte Schiebetür verschoben. Bei einem Schrank mit zwei Schiebetüren kann der Anwender daher jeweils die eine vor die andere Schiebetür schieben. Damit die Schiebetüren anhand der Führungslaufwerke in der beschriebenen Weise verschoben werden können, ist eine Schienenvorrichtung erforderlich, welche geeignet ist, das Laufwerk oder Laufwerksmodule des Laufwerks in entsprechenden Bahnen zu verschieben.

Schienensysteme bzw. Schienenvorrichtungen werden vom Hersteller der Laufwerke und Schienen üblicherweise in Abmessungen zur Verfügung gestellt, die für das Endprodukt erforderlich sind. Sofern die Schienenvorrichtungen nur gerade Schienenelemente umfassen, ist es auch möglich, dass der Möbelhersteller diese bedarfsweise zuschneidet. Dies ist bei komplexen Schienensystemen, die Kurvenformen aufweisen oder die kombinierte Schienenformen mit Kurven und Geraden aufweisen, hingegen kaum möglich.

Bei der Installation werden die konfektionierten Elemente der Schienenvorrichtung Stück für Stück montiert. Anschliessend wird wenigstens ein Laufwerk in die Schienenvorrichtung eingesetzt. Diese Assemblierung der gesamten Führungsvorrichtung verursacht erheblichen Aufwand und erfordert entsprechend geschultes Personal.

Die EP2799651A1 offenbart einen Schiebetürbeschlag für ein Möbel, welches an der Frontseite zwei verschiebbar gelagerte Schiebetüren aufweist, denen je eine Laufwagenanordnung zugeordnet sind, die einen parallel zur Frontseite verschiebbaren äusseren Führungswagen und einen relativ zum äusseren Führungswagen verschiebbaren inneren Führungswagen aufweisen. Der äussere Führungswagen ist in einer Schieneneinrichtung parallel zur Frontseite geführt. Der innere Führungswagen ist in einer Steuerkontur der Schieneneinrichtung geführt.

Die DE202009004802U1 offenbart eine Führungsanordnung für ein Schiebetürmöbel mit zwei an der Frontseite vorgesehenen Schiebetüren, die in einer Schliessstellung flächenbündig in einer Ebene stehen und die je mit einem parallel zur Frontseite entlang einer Führungsschiene verschiebbaren Laufwagen verbunden sind. An der Führungsschiene ist ein von der Schiebetür weg drehendes Kurvenstück angeordnet ist, in dem eine Steuerrolle geführt ist.

Die WO2012150819A2 offenbart eine Vorrichtung, die es erlaubt, ein Fenster zu bewegen.

Der vorliegenden Erfindung liegt daher die Aufgabe zugrunde, eine verbesserte Schienenvorrichtung für eine Führungsvorrichtung zu schaffen. Weiterhin soll eine Führungsvorrichtung geschaffen werden, die eine solche Schienenvorrichtung umfasst, sowie ein Möbelstück mit wenigstens einer Schiebetür, insbesondere ein Schrank, der mit einer solchen Schienenvorrichtung oder Führungsvorrichtung ausgerüstet ist.

Die Schienenvorrichtung soll mit geringem Aufwand stufenlos an die Abmessungen eines Schrankes angepasst werden können.

Ferner sollen Möbel und Schränke, die unterschiedliche Abmessungen aufweisen, mit geringem Aufwand mit einer solchen Schienenvorrichtung oder Führungsvorrichtung nachgerüstet werden können.

Die Schienenvorrichtung soll einfach aufgebaut sein und mit geringen Kosten hergestellt werden können. Insbesondere sollen Abschnitte der Schienenvorrichtung, die Kurven aufweisen, vorteilhaft hergestellt werden können.

Die mit der Schienenvorrichtung versehene Führungsvorrichtung soll mit reduziertem Aufwand montiert und die Abmessungen des Schrankes angepasst werden können. Allfällige Justierungen sollen mit minimalem Aufwand vollzogen werden können.

Diese Aufgabe wird mit einer Schienenvorrichtung, einer Führungsvorrichtung und einem Möbelstück, insbesondere einem Schrank, gelöst, welche die in Anspruch 1, 9 bzw. 11 genannten Merkmale aufweisen. Vorteilhafte Ausgestaltungen der Erfindung sind in weiteren Ansprüchen angegeben.

Die Schienenvorrichtung ist für eine Führungsvorrichtung vorgesehen, die wenigstens ein Laufwerk aufweist, mittels dessen eine Schiebetür gehalten und entlang einem in der Schienenvorrichtung vorgesehenen Führungskanal verschoben werden kann, der durch ein zumindest teilweise gerade verlaufendes erstes Schienenteil und wenigstens ein daran anschliessendes zumindest teilweise entlang einer Kurve verlaufendes zweites Schienenteil gebildet wird.

Erfindungsgemäss sind Lagerelemente vorgesehen, die formschlüssig ineinander eingreifen und durch die das zweite Schienenteil parallel zu einer Längsachse des ersten Schienenteils verschiebbar gehalten ist. Ferner sind Befestigungsmittel vorgesehen, durch die das zweite Schienenteil an einer gewählten Position mit dem ersten Schienenteil verbindbar ist.

Durch Verschieben des zweiten Schienenteils gegenüber dem ersten Schienenteil kann die Führungsbahn somit wahlweise verlängert oder verkürzt und an die Dimensionen eines Schrankes angepasst werden. Sofern auf beiden Seiten des ersten Schienenteils zweite Schienenteile verschiebbar vorgesehen sind, kann die Führungsbahn auf beiden Seiten wahlweise verlängert oder verkürzt werden.

Die Teile der Schienenvorrichtung müssen daher nicht entsprechend den Schrankabmessungen konfektioniert und anschliessend vereinzelt zusammengebaut werden. Die Schienenvorrichtung oder vorzugsweise die gesamte Führungsvorrichtung mit einem oder mehreren Laufwerken kann bereits vormontiert ausgeliefert und durch den Möbelhersteller als Einheit montiert werden. Nach oder bei der Montage der Schienenvorrichtung oder der Führungsvorrichtung können die auf jeder Seite des ersten Schienenteils vorgesehenen zweiten Schienenteile verschoben werden, um die Führungsbahn einseitig oder beidseitig zu verlängern oder zu kürzen.

Die erfindungsgemässe Lösung erlaubt es daher, die Schienenvorrichtung oder sogar die vollständige Führungsvorrichtung in einem Arbeitsgang innerhalb kürzester Zeit und ohne besondere Schulung des Personals zu montieren.

Die verschiebbare Lagerung der Schienenplatte kann auf verschiedene Arten erfolgen, wobei sichergestellt werden muss, dass das erste und das zweite Schienenteil an den einander zugewandten Enden, d.h. im Übergangsbereich stets koaxial zueinander ausgerichtet sind.

Dies gelingt besonders vorteilhaft, indem vorgesehen wird, dass sich das erste und das zweite Schienenteil im Übergangsbereich des Führungskanals überlappen und zumindest auf einer Seite des Führungskanals formschlüssig und gegeneinander verschiebbar ineinander eingreifen.

Die einander überlappenden Teile des ersten und zweiten Schienenteils grenzen erfindungsgemäß gemeinsam auf einer zweiten Seite an den Führungskanal an und bilden je einen Laufflächenteil für ein im Führungskanal geführtes Führungselement. Beim Übergang vom ersten zum zweiten Schienenteil und umgekehrt wird das Führungselement, z.B. eine Führungsrolle, daher stets durch zumindest einen der beiden Laufflächenteile geführt.

Erfindungsgemäß ist das zweite Schienenteil, welches den zweiten Kanalabschnitt bildet und eine erste und eine zweite Kanalwand aufweist, Bestandteil einer aus Kunststoff oder Metall gefertigten Schienenplatte, die ein auf der ersten Seite des Führungskanals verlaufendes erstes Plattenteil und ein auf der zweiten Seite des Führungskanals verlaufendes zweites Plattenteil aufweist. Die Verwendung dieser Schienenplatte erlaubt es, das zweite Schienenteil mit einer beliebigen Kurve präzise herzustellen. Ferner kann die Schienenplatte vorteilhaft mit dem ersten Schienenteil oder damit verbundenen Hilfselementen, wie Hilfsschienen, gekoppelt werden. Weiterhin weist die Schienenplatte vorzugsweise Möglichkeiten zur Montage einer Einzugsvorrichtung auf.

Das erste und das zweite Schienenteil sind erfindungsgemäß zumindest auf einer ersten Seite des Führungskanals durch eine erste Hilfsschiene miteinander verbunden, entlang der das zweite Schienenteil oder die Schienenplatte verschiebbar und an einer gewählten Position fixierbar ist. Die erste Hilfsschiene unterstützt somit die verschiebbare Lagerung und Befestigung der Schienenplatte und kann zumindest im Übergangsbereich zwischen dem ersten und zweiten Schienenteil EKU 15-03 EP / 27.04.15

den Führungskanal zumindest teilweise begrenzen und eine Lauffläche oder ein Laufflächenteil bilden, auf den das Führungselement abgestützt werden kann. Sofern die erste Hilfsschiene für weitere Zwecke, z.B. für die Lagerung von Laufrollen des Laufwerks, benötigt wird, kann sich dieses entlang der gesamten Schienenvorrichtung erstrecken und das erste Schienenteil ergänzen. Sofern das erste Schienenteil z.B. zumindest annähernd ein L-Profil aufweist, kann dieses anhand der vorzugsweise formschlüssig damit gekoppelten ersten Hilfsschiene zu einem U-Profil ergänzt werden. Durch diese synergistische Verbindung kann auf die Ausbildung des ersten Schienenteils mit einem vollständigen U-Profil verzichtet werden.

Z.B. wird das erste Plattenteil der Schienenplatte mit einem Wandprofil der ersten Hilfsschiene verschiebbar und fixierbar verbunden, das an die erste Seite des Führungskanals angrenzt, das an die erste Schienenwand des zweiten Schienenteils anschliesst und das mit einem ersten Profilteil des ersten Schienenteils gekoppelt ist. Durch das Wandelement, welches nahtlos an die erste Schienenwand des zweiten Schienenteils anschliesst, wird daher zumindest im Übergangsbereich zwischen dem ersten und zweiten Schienenteil eine Kanalwand des Führungskanals gebildet.

Das zweite Plattenteil der Schienenplatte ist vorzugsweise mit einem zweiten Profilteil des ersten Schienenteils verschiebbar gekoppelt und bildet ein Wandstück einer zweiten Schienenwand des zweiten Schienenteils, welches gemeinsam mit einem Wandelement des zweiten Profilteils des ersten Schienenteils an den Führungskanal angrenzt und eine gemeinsame Lauffläche für das Führungselement bildet.

Die Schienenplatte ist vorzugsweise mittels Schrauben mit Schienenelementen des ersten Schienenteils oder mit weiteren Schienenelementen der Schienenvorrichtung, insbesondere den Hilfsschienen verbunden. Dazu weisen diese Schienenelemente vorzugsweise einen Schraubenkanal auf, welcher parallel zur Längsachse des ersten Schienenteils verläuft und an dessen Innenseite Gewindeelemente vorgesehen sind, in die Montageschrauben formschlüssig eingreifen können. Die Montageschrauben können an jeder beliebigen Position des sich längs der Schienenvorrichtung erstreckenden Schraubenkanals montiert werden. Die Schienenplatte kann somit stufenlos verschoben und mittels der Montageschrauben an einer beliebigen Position fixiert werden.

Das erste Plattenteil der Schienenplatte wird z.B. durch Montageschrauben mit dem Kopplungsprofil der ersten Hilfsschiene verbunden, welches einen Schraubenkanal zur Aufnahme der Montageschrauben aufweist.

Das zweite Plattenteil der Schienenplatte kann demgegenüber ein Kopplungsprofil aufweisen, welches formschlüssig in das zweite Profilteil des ersten Schienenteils eingreift.

In einer vorzugsweisen Ausgestaltung ist eine zweite Hilfsschiene vorgesehen, welche mit dem zweiten oder einem dritten Plattenteil der Schienenplatte verbunden ist. Vorzugsweise weist die zweite Schiene ebenfalls einen Schraubenkanal auf, in dem Montageschrauben an beliebigen Stellen fixiert werden können, um die Schienenplatte auch auf dieser Seite stabil mit der Schienenvorrichtung zu verbinden.

In einer vorzugsweisen Ausgestaltung weisen die erste und die zweite Hilfsschiene, die vorzugsweise durch Querstreben miteinander verbunden sind, je eine Lauffläche auf, entlang denen Laufrollen des Laufwerks geführt werden.

Nachfolgend wird die Erfindung anhand von Zeichnungen näher erläutert. Dabei zeigt:
- Fig. 1a: einen erfindungsgemässen Schrank 9 mit einer an dessen Unterseite vorgesehenen Führungsvorrichtung 1, die zwei Laufwerke 11, 11' umfasst, die in einer erfindungsgemässen Schienenvorrichtung 2 verschiebbar gelagert und geführt sind und die je mit einer Schiebetür 91 bzw. 92 verbunden sind, die zum Abschliessen je einer Schranköffnung vorgesehen sind und die von der Schranköffnung frontal abgehoben und seitlich verschoben werden können;
- Fig. 1b: den Schrank 9 von Fig. 1a nachdem die erste Schiebetür 91 mittels des zugehörigen Laufwerks 11 vor die zweite Schiebetür 92 verschoben wurde;
- Fig. 2a: den Schrank 9 in der Konfiguration von Fig. 1a nach dem Entfernen der ersten Schiebetür 91 und einer Seitenwand 94 sowie einem Schnitt durch die Mitte der Deckplatte 93;
- Fig. 2b: den Schrank 9 in der Konfiguration von Fig. 1b nach dem Entfernen der ersten Schiebetür 91 und einem Schnitt durch die Mitte der Deckplatte 93;
- Fig. 3a: den Schrank 9 in der Konfiguration von Fig. 1b von unten gesehen mit den beiden Laufwerken 11, 11', die auf dieselbe Seite der Schienenvorrichtung 2 verschoben wurden;
- Fig. 3b: den Schrank 9 in der Konfiguration von Fig. 3a ohne die Laufwerke 11, 11' und die Schiebetüren 91, 92, mit Blick auf die Schienenvorrichtung 2;
- Fig. 4a: einen Schnitt durch die Schienenvorrichtung 2 entlang der in Fig. 3b eingezeichneten Linie A--A mit dem ersten Laufwerk 11, welches ein quer zur Schrankfront verschiebbares erstes Laufwerksmodul 111 und ein parallel zur Schrankfront verschiebbares zweites Laufwerksmodul 112 aufweist, in dem das erste Laufwerksmodul 111 verschiebbar gelagert ist;
- Fig. 4b: einen Schnitt durch die Schienenvorrichtung 2 entlang der in Fig. 3b eingezeichneten Linie B--B mit dem bis zu dieser Position verschobenen ersten Laufwerk 11 und dem quer zur Schrankfront nach aussen gefahrenen ersten Laufwerksmodul 111;
- Fig. 5a: einen Schnitt durch die Schienenvorrichtung 2 entlang der in Fig. 3b eingezeichneten Linie C--C mit Blick auf ein Endstück 2A der Schienenvorrichtung 2, an dem eine verschiebbare Schienenplatte 220 vorgesehen ist, welche das zweite Schienenteil 22 umfasst;
- Fig. 5b: das Endstück 2A der Schienenvorrichtung 2 von Fig. 5a mit dem nach aussen verschobenen Schienenelement 22;
- Fig. 5c: das Endstück 2A der Schienenvorrichtung 2 von Fig. 5a in Explosionsdarstellung;
- Fig. 5d: einen Teil des Endstücks 2A der Schienenvorrichtung 2 von Fig. 5a in Frontansicht; und
- Fig. 6: eine mit der erfindungsgemässen Schienenvorrichtung 2 versehene Führungsvorrichtung 1.

Fig. 1a zeigt einen erfindungsgemässen Schrank 9 mit einer an dessen Unterseite vorgesehenen Führungsvorrichtung 1, die zwei Laufwerke 11, 11' umfasst, die in einer erfindungsgemässen Schienenvorrichtung 2 verschiebbar gelagert sind und die je mit einer Schiebetür 91, 92 verbunden sind. Die Schiebetüren 91, 92, dienen dem Abschliessen je einer Schranköffnung und können von der zugehörigen Schranköffnung abgehoben und seitlich verschoben werden können. Zur stabilen Führung der Schiebetüren 91, 92 sind diese an der Oberseite durch je eine Komplementärführung 6 gehalten und geführt.

Fig. 1b zeigt den Schrank 9 von Fig. 1a nachdem die erste Schiebetür 91 mittels des zugehörigen Laufwerks 11 von der Schranköffnung 90 abgehoben und seitlich parallel vor die zweite Schiebetür 92 verschoben wurde. Die Komplementärführung 6 an der Oberseite des Schrankes umfasst in dieser vorzugsweisen Ausgestaltung ein Laufwerk 62, das entlang einer Führungsschiene 68 bis zu einer Zwischenwand 95 geführt wurde und das über einen gekrümmten Führungshebel 63 mit der ersten Schiebetür 91 verbunden ist.

Fig. 2a zeigt den Schrank 9 mit der teilweise freigelegten Führungsvorrichtung 1, die eine erfindungsgemässe Schienenvorrichtung 2 und darin geführte Laufwerke 11, 11' aufweist, die über Laufwerkarme 18 mit je einem Führungsbeschlag 19 verbunden sind (siehe Fig. 4b). Gezeigt ist ferner die Komplementärführung 6 in der Konfiguration von Fig. 1a nach dem Entfernen der ersten Schiebetür 91 und einer Seitenwand 94 sowie einem Schnitt durch die Mitte der Deckplatte 93.

Das Laufwerk 11 ist innerhalb der Schienenvorrichtung 2 entlang einer Führungsschiene derart verschiebbar, dass der Führungsbeschlag 19 bei der Verschiebung der Schiebetür 91 parallel zum Komplementärbeschlag 61 verschoben wird. Die Führungsvorrichtung 1 erlaubt es gegebenenfalls, die Schiebetür 91 vollständig zu tragen, wonach die Komplementärführung 6 durch die Gewichtskraft der Schiebetür 91 nicht belastet wird.

Fig. 2b zeigt den Schrank 9 in der Konfiguration von Fig. 1b nach dem Entfernen der ersten Schiebetür 91 und einem Schnitt durch die Mitte der Deckplatte 93. Der Führungsbeschlag 19 und der Komplementärbeschlag 61 wurden entlang identischer Kurven k parallel zueinander verschoben. Das Komplementärlaufwerk 62 befindet sich innerhalb der Raumöffnung 90 im Endanschlag nahe der Zwischenwand 95, wobei der Komplementärbeschlag 61 durch den Hebel 63 vor der zweiten Schiebetür 92 gehalten ist.

Fig. 3a zeigt den Schrank 9 in der Konfiguration von Fig. 1b von unten gesehen mit den beiden Laufwerken 11, 11', die auf dieselbe Seite der Schienenvorrichtung 2 verschoben wurden. Das zweite Laufwerk 11' befindet sich in geschlossener Position der zweiten Schiebetür 92 im Endanschlag, wodurch die zugehörige Schranköffnung 90' verschlossen wird. Das erste Laufwerk 11 befindet sich in geöffneter Stellung der ersten Schiebetür 91 im Endanschlag, wodurch die zugehörige Schranköffnung 90 vollständig freigelegt wurde.

Das Laufwerk 11 weist in dieser vorzugsweisen Ausgestaltung ein erstes Laufwerksmodul 111 auf, welches senkrecht zur Schrankfront gegenüber einem zweiten Laufwerksmodul 112 verschiebbar ist, das parallel zur Schrankfront gefahren werden kann. Dies wird mit Bezug auf die Fig. 4a und Fig. 4b nachstehend näher erläutert.

Für die Verschiebung des ersten Laufwerksmoduls 111 weist die Schienenvorrichtung 2 einen Schienenkanal 20 mit einem ersten Kanalabschnitt 201 auf, an den beidseitig ein zweiter Kanalabschnitt 202 anschliesst, der entlang einer Kurve gegen die Rückseite des Schrankes 9 verläuft. Fig. 5d zeigt, dass im Schienenkanal 20 eine Führungsrolle 1111 gehalten ist, mittels der das erste Laufwerksmodul 111 vor und zurück verschoben werden kann. Der Führungskanal 20 wird durch ein gerades erstes Schienenteil 21 und beidseits daran anschliessende zweite Schienenteile 22 gebildet, die Bestandteil je einer Schienenplatte 220 sind. Die Schienenplatte 220 ist z.B. aus Kunststoff oder Metall gefertigt. Z.B. wird die Schienenplatte 220 durch ein Druckgussverfahren oder ein Spritzgussverfahren gefertigt, welches erlaubt, die Kurvenformen der zweiten Schienenteile 22 präzise zu fertigen.

Die Schienenplatte 220 mit dem zweiten Schienenteil 22 ist gegenüber dem ersten Schienenteil 21 verschiebbar, sodass der Schienenkanal 20 bedarfsweise an die Dimensionen des Schrankes 9 und der Schiebetür 91 angepasst werden kann. Zwischen den beiden Schienenteilen 21, 22 resultiert somit ein Übergangsbereich 200, dessen Länge bei der Verschiebung des zweiten Schienenteils 22 ändert.

Zur Verschiebung des Laufwerks 11 parallel zur Schrankfront weist die Schienenvorrichtung 2 zusätzlich eine erste und eine zweite Hilfsschiene 31, 32 auf, die parallel zueinander und gerade verlaufen. Mittels der Hilfsschienen 31, 32 ist das zweite Laufwerksmodul 112 des Laufwerks 11 axial verschiebbar gelagert.

Trotz der Komplexität der Schienenvorrichtung 2 kann dieses aufgrund seiner Flexibilität zusammen mit der Führungsvorrichtung 2 montiert und erst anschliessend justiert werden. Ein aufwändiger Aufbau der Schienenvorrichtung vor Ort entfällt aufgrund der Einstellbarkeit der Schienenvorrichtung 2.

Die Führungsvorrichtung 1, wie sie in Fig. 3a und Fig. 6 gezeigt ist, kann zusammengebaut auf die Schrankabdeckung oder den Schrankboden 96 aufgesetzt und verschraubt werden. In der Folge können die zweiten Schienenteile 22 bedarfsweise verschoben und anschliessend fixiert werden. Der Montagevorgang reduziert sich somit auf wenige Montageschritte und kann innerhalb kurzer Zeit ohne besondere Detailkenntnisse vollzogen werden.

Fig. 3b zeigt den Schrank 9 in der Konfiguration von Fig. 3a von unten gesehen ohne die Laufwerke 11, 11' und die Schiebetüren 91, 92, mit Blick auf die freigelegte Schienenvorrichtung 2. Es ist gezeigt, dass die Schienenvorrichtung 2 an beiden Enden 2A, 2B mit Schienenplatten 220 versehen ist, die symmetrisch zur Schrankmitte angeordnet sind. Der nun vollständig gezeigte Schienenkanal 20 hat die Form eines breiten "U" welches durch Verschiebung der beiden Schienenplatten 220 entlang der Längsachse x des ersten Schienenteils 21 in seiner Breite gedehnt oder gestaucht werden kann. Die beiden Schienenplatten 220 werden nun derart eingestellt, dass die beiden Schranktüren 91, 92, wie in Fig. 1a gezeigt, nach dem Schliessen bündig an den Schrankenden anliegen.

Fig. 4a zeigt einen Schnitt durch die Schienenvorrichtung 2 entlang der in Fig. 3b eingezeichneten Linie A--A mit dem ersten Laufwerk 11, welches ein quer zur Schrankfront verschiebbares erstes Laufwerksmodul 111 und ein parallel zur Schrankfront verschiebbares zweites Laufwerksmodul 112 aufweist, in dem das erste Laufwerksmodul 111 verschiebbar gelagert ist. Zur besseren Übersicht sind einige Vorrichtungsteile ausgeblendet, die für die Beschreibung der Erfindung nicht erforderlich sind. Der Schnitt A--A verläuft durch die erste und die zweite Hilfsschiene 31, 32, in denen die Laufrollen 1121, 1122 des zweiten Schienenmoduls 112 gelagert sind, sowie durch die Schienenplatte 220. Der Schnitt verläuft durch den Teil des zweiten Kanalabschnitts 202 des zweiten Schienenteils 22, der senkrecht zur Schrankfront verläuft und in dem sich die Führungsrolle 1111 des eingefahrenen ersten Laufwerksmoduls 111 in der Endlage befindet.

Fig. 4b zeigt einen Schnitt durch die Schienenvorrichtung 2 entlang der in Fig. 3b eingezeichneten Linie B--B mit dem bis zu dieser Position verschobenen ersten Laufwerk 11 und dem quer zur Schrankfront nach aussen gefahrenen ersten Laufwerksmodul 111, das über die Laufwerksarme 18 mit dem Führungsbeschlag 19 verbunden ist. Die Schienenplatte 220 wurde weggeschnitten, weshalb ersichtlich ist, dass die Führungsrolle 1111 in den ersten Kanalabschnitt 202 des Führungskanals 20 und somit in das erste Schienenteil 21 eingefahren ist.

In dieser Ausgestaltung weist das Laufwerk 11 eine Zugfeder 1123 auf, die stets eine Zugkraft F auf das ausgefahrene erste Laufwerksmodul 111 ausübt und dieses zurück gegen das zweite Laufwerksmodul 112 zieht. Die Führungsrolle 1111 wird daher gegen eine erste Schienenwand eines Profilteils des ersten Schienenteils 21 gezogen und verläuft primär entlang dieser Schienenwand.

Fig. 4b zeigt ferner, dass die beiden Hilfsschienen 31, 32 auf der Unterseite und der Oberseite je eine Lauffläche 315, 315' bzw. 325, 325' aufweisen. Bei der Montage der Führungsvorrichtung 1 an der Unterseite des Schrankes 9 sind die Laufrollen 1121, 1122, wie in Fig. 4b gezeigt, auf die unteren Laufflächen 315, 325 abgestützt. Bei der Montage der Führungsvorrichtung 1 an der Oberseite des Schrankes 9 sind die Laufrollen 1121, 1122 hingegen auf die gegenüberliegenden Laufflächen 315', 325' abgestützt.

Fig. 5a zeigt einen Schnitt durch die Schienenvorrichtung 2 entlang der in Fig. 3b eingezeichneten Linie C--C mit Blick auf ein Endstück 2A der Schienenvorrichtung 2, an dem die verschiebbare Schienenplatte 220 vorgesehen ist.

Gezeigt sind das erste Schienenteil 21 und das in der Schienenplatte 220 vorgesehene zweite Schienenteil 22, die gegeneinander verschiebbar und mit den einander zugewandten Endstücken koaxial zueinander ausgerichtet sind.

Die Figuren 5a und 5b zeigen, dass die Schienenplatte 220 parallel zur Längsachse des ersten Schienenteils 21 und somit parallel zur Schrankfront verschiebbar ist. Dazu weist die Schienenvorrichtung 2 mehrere Lagerelemente 218, 311, 2211; 219, 2191, 2221 auf, die formschlüssig ineinander eingreifen und durch die das zweite Schienenteil 22 parallel zu einer Längsachse x des ersten Schienenteils 21 verschiebbar gehalten ist. Ferner sind Befestigungsmittel 7, 317, 218 vorgesehen, durch die das zweite Schienenteil 22 an einer gewählten Position mit dem ersten Schienenteil 21 verbindbar ist.

Die Verbindung des zweiten Schienenteils 22 bzw. der Schienenplatte 220 mit dem ersten Schienenteil 21 wird für diese vorzugsweise Ausgestaltung der Schienenvorrichtung 2 mit Bezug auf Fig. 5a und 5d erläutert.

In der vorliegenden Ausgestaltung weist die Schienenplatte 220 ein erstes, ein zweites und ein drittes Plattenteil 221, 222, 223 auf. Das erste Plattenteil 221 ist durch eine erste Hilfsschiene 31 mit einem ersten Profilteil 218 des ersten Schienenteils 21 verbunden. Die Hilfsschiene 31 weist ein dem ersten Schienenteil 21 zugewandtes Kopplungsprofil 311 auf, welches einen Schraubenkanal 317, ein Aufnahmeprofil 3111 und ein Wandprofil 3112 umfasst. Das erste Plattenteil 221 wird mit Montageschrauben 7, die in den Schraubenkanal 317 eingesetzt werden, mit der ersten Hilfsschiene 31 an einer gewählten Position verschraubt. Durch ein am ersten Plattenteil 221 vorgesehenes Kopplungsprofil 2211, welches in das Aufnahmeprofil 3111 der ersten Hilfsschiene 31 eingreift, erfolgt eine axiale Lagerung der Schienenplatte 220. Das Wandprofil 3112 grenzt an den Führungskanal 20 an und ergänzt das annähernd L-Profil-förmige erste Schienenteil 21 zu einem U-Profil. Das Wandprofil 3112 der ersten Hilfsschiene 31 greift zudem formschlüssig in das erste Profilteil 218 des ersten Schienenteils ein und bildet faktisch eine Schienenwand für den Führungskanal 20.

Diese Ausgestaltung der Schienenvorrichtung 2 mit der ersten Hilfsschiene 31 ist derart gewählt, weil die Hilfsschiene 31 in der Ausgestaltung der Führungsvorrichtung 1 zusätzlich für die Lagerung einer Laufrolle 1121 des Laufwerks 11 verwendet wird. Die erste Hilfsschiene 31 und das damit formschlüssig gekoppelte erste Schienenteil 21 ergänzen sich daher ideal. Alternativ , jedoch nicht erfindungsgemäß, kann auch ein U-profilförmiges erstes Schienenteil 21 mit einem ersten Profilteil 218 verwendet werden, welches in gleicher Weise, wie das zweite Profilteil 219 des ersten Schienenteils 21 mit der Schienenplatte 220 verbunden ist. Bedarfsweise wird das erste Schienenteil 21 mit einem eigenen Schraubenkanal versehen. Z.B. wird Kopplungsprofil 311 von der ersten Hilfsschiene übernommen und einstückig mit dem ersten Schienenteil 21 verbunden.

Das zweite Profilteil 219 des ersten Schienenteils 21 weist ein nutförmiges Aufnahmeprofil 2191 auf, in das ein am zweiten Plattenteil 222 vorgesehenes Kopplungsteil 2221 eingreift, an das ein Wandstück 2222 anschliesst. Fig. 5d zeigt, dass das zweite Profilteil 219 und das Wandstück 2222 gemeinsam eine Lauffläche für das Führungselement 1111 bilden. Das Führungselement 1111 wird bei der Weiterfahrt bzw. beim Verlassen des Übergangsbereichs 200 in die eine oder andere Richtung daher weiter, entweder durch das Profilteil 219 oder durch das Wandstück 2222, gestützt.

Fig. 5d zeigt ferner, dass das erste Schienenteil 21 und die erste Hilfsschiene 31 mit einer Querstrebe 52 verschraubt werden können, wonach eine stabile Verbindung zwischen dem ersten Schienenteil 21 und der ersten Hilfsschiene 31 resultiert.

Durch die beschriebene Verbindung des ersten Schienenteils 21 mit dem zweiten Schienenteil 22 wird der Führungskanal 20 gebildet, der entlang dem ersten Schienenteil 21 den ersten Kanalabschnitt 201 und entlang dem zweiten Schienenteil 22 den zweiten Kanalabschnitt 202 umfasst, die sich im Übergangsbereich 200 treffen. Das Wandprofil 3112 der Hilfsschiene 31 schliesst nahtlos in die erste Seitenwand 2201 des zweiten Schienenteils 22 an. Das Wandstück 2222 des zweiten Plattenteils 222 erweitert sich hingegen zur zweiten Seitenwand 2202 des zweiten Schienenteils 22.

Fig. 5a zeigt ferner, dass an das zweite Plattenteil 222 der Schienenplatte 220 ein drittes Plattenteil 223 anschliesst, welches mit einer zweiten Hilfsschiene 32 verschraubt ist. Dazu weist die zweite Hilfsschiene 32 ein Kopplungsprofil 321 auf, welches mit einem Schraubenkanal 327 versehen ist, in den Montageschrauben 7 eingedreht sind.

Die erste und die zweite Hilfsschiene, die durch Querstreben 51, 52 miteinander verbunden sind, weisen Laufflächen 315, 325 auf, entlang denen Laufräder 1121, 1122 des zweiten Laufwerksmoduls 112 des Laufwerks 11 linear geführt sind. Während das erste Laufwerksmodul 111 des Laufwerks 11 von Fig. 4a mit der Führungsrolle 1111 entlang dem gekurvten Führungskanal 20 geführt wird, kann das zweite Laufwerksmodul 112 mit den Laufrollen 1121 und 1122 linear entlang den beiden Hilfsschienen 31, 32 verschoben werden.

Fig. 5b zeigt das Endstück 2A der Schienenvorrichtung 2 von Fig. 5a mit dem nach aussen verschobenen Schienenelement 22.

Fig. 5c zeigt das Endstück 2A der Schienenvorrichtung 2 von Fig. 5a in Explosionsdarstellung.

Fig. 5d zeigt das Endstück 2A der Schienenvorrichtung 2 von Fig. 5a in Frontansicht.

Fig. 6 zeigt eine mit der erfindungsgemässen Schienenvorrichtung 2 versehene Führungsvorrichtung 1, die an der Unterseite oder der Oberseite eines Schrankes montiert werden kann. Die Führungsvorrichtung 1 kann, wie dargestellt, vollständig assembliert ausgeliefert, montiert und in der Folge an die Dimensionen des Schrankes 9 angepasst werden, indem die Montageschrauben 7 gelöst und die Schienenplatten 220 bedarfsweise verschoben werden, wie dies in Fig. 6 gezeigt ist.

### Literaturverzeichnis

[1] US2014/150208A1
[2] US8763205B2

### Bezugszeichenliste:

- 1: Führungsvorrichtung
- 11, 11': Laufwerke
- 111: erstes Laufwerksmodul
- 1111: Führungsrolle
- 112: zweites Laufwerksmodul
- 1121: erste Laufrolle
- 1122: zweite Laufrolle
- 1123: Zugfeder
- 18: Laufwerksarm
- 19: Führungsbeschlag
- 2: Schienenvorrichtung
- 2A: erstes Schienenendstück
- 2B: zweites Schienenendstück
- 20: Schienenkanal
- 200: Übergangsbereich
- 201: erster Kanalabschnitt
- 202: zweiter Kanalabschnitt
- 21: erstes Schienenteil
- 218: erstes Profilteil
- 219: zweites Profilteil
- 2191: Aufnahmeprofil
- 220: Schienenplatte mit dem zweiten Schienenteil 22
- 22: zweites Schienenteil
- 2201: erste Schienenwand am zweiten Schienenteil
- 2202: zweite Schienenwand am zweiten Schienenteil
- 221: erstes Plattenteil
- 2211: Kopplungsprofil
- 222: zweites Plattenteil
- 2221: Kopplungsprofil
- 2222: Wandstück
- 223: drittes Plattenteil
- 2231: Kopplungsprofil
- 224: Aufnahmeöffnungen für die Montageschrauben 7
- 31: erste Hilfsschiene
- 311: Kopplungsprofil
- 3111: Aufnahmeprofil
- 3112: Wandprofil
- 315,315': Laufflächen der ersten Hilfsschiene 31
- 317: Schraubenkanal
- 32: zweite Hilfsschiene
- 321: Kopplungsprofil
- 325,325': Laufflächen der zweiten Hilfsschiene 32
- 327: Schraubenkanal
- 51, 52: Querstreben
- 6: Komplementärführung
- 61: Komplementärbeschlag
- 62: Komplementärlaufwerk
- 63: Hebel
- 68: Komplementärschiene
- 69: Komplementärplatte
- 7: Montageschrauben
- 9: Möbelstück, insbesondere Schrank
- 90: Schranköffnung
- 93: Deckplatte
- 94: Seitenwand
- 95: Zwischenwand
- 96: Schrankboden
- 91, 92: Schiebetüren
- k: Transportweg

## Patentansprüche

1. Schienenvorrichtung (2) für eine Führungsvorrichtung (1), die wenigstens ein Laufwerk (11) aufweist, mittels dessen eine Schiebetür (91) gehalten und entlang einem in der Schienenvorrichtung (2) vorgesehenen Führungskanal (20) verschoben werden kann, der durch ein zumindest teilweise gerade verlaufendes erstes Schienenteil (21) und wenigstens ein daran anschliessendes zumindest teilweise entlang einer Kurve verlaufendes zweites Schienenteil (22) gebildet wird und der einen ersten Kanalabschnitt (201) und einen zweiten Kanalabschnitt (202) aufweist, wobei Lagerelemente (218, 311, 2211; 219, 2191, 2221) vorgesehen sind, die formschlüssig ineinander eingreifen und durch die das zweite Schienenteil (22) parallel zu einer Längsachse (x) des ersten Schienenteils (21) verschiebbar gehalten ist, wobei Befestigungsmittel (7, 317, 218) vorgesehen sind, durch die das zweite Schienenteil (22) an einer gewählten Position mit dem ersten Schienenteil (21) verbunden oder verbindbar ist; wobei einander überlappende Teile (219, 2222) des ersten und zweiten Schienenteils (21, 22) gemeinsam auf einer zweiten Seite an den Führungskanal (20) angrenzen und je einen Laufflächenteil für ein im Führungskanal (20) geführtes Führungselement (1111) bilden, und das zweite Schienenteil (22), welches den zweiten Kanalabschnitt (202) bildet und eine erste und eine zweite Kanalwand (2201, 2202) aufweist, Bestandteil einer aus Kunststoff oder Metall gefertigten Schienenplatte (220) ist, die ein auf der ersten Seite des Führungskanals (20) verlaufendes erstes Plattenteil (221) und ein auf der zweiten Seite des Führungskanals (20) verlaufendes zweites Plattenteil (222) aufweist, **dadurch gekennzeichnet, dass** das erste und das zweite Schienenteil (21, 22) auf einer ersten Seite des Führungskanals (20) durch eine erste Hilfsschiene (31) miteinander verbunden sind, entlang der das zweite Schienenteil (22) oder die Schienenplatte (220) verschiebbar und an einer gewählten Position mit der ersten Hilfsschiene (31) fixierbar ist.

2. Schienenvorrichtung (2) nach Anspruch 1, **dadurch gekennzeichnet, dass** das erste und das zweite Schienenteil (21, 22) sich in einem Übergangsbereich (200) des Führungskanals (20) überlappen und zumindest auf einer Seite des Führungskanals (20) durch die formschlüssig ineinander eingreifenden Lagerelemente (219, 2191, 2221) miteinander verbunden sind.

3. Schienenvorrichtung (2) nach Anspruch 1 oder 2, **dadurch gekennzeichnet, dass** das erste Plattenteil (221) mit einem Kopplungsprofil (311) der ersten Hilfsschiene (31) verschiebbar und fixierbar verbunden ist, das an die erste Seite des Führungskanals (20) angrenzt, das an die erste Schienenwand (2201) des zweiten Schienenteils (22) anschliesst und das mit einem ersten Profilteil (218) des ersten Schienenteils (21) gekoppelt ist.

4. Schienenvorrichtung (2) nach einem der Ansprüche 1-3, **dadurch gekennzeichnet, dass** das zweite Plattenteil (222) mit einem zweiten Profilteil (219) des ersten Schienenteils (21) verschiebbar gekoppelt ist und ein Wandstück (2222) einer zweiten Schienenwand (2202) des zweiten Schienenteils (22) bildet, welches gemeinsam mit einem Wandelement des zweiten Profilteils (219) an den Führungskanal (20) angrenzt und eine gemeinsame Lauffläche für das Führungselement (1111) bildet.

5. Schienenvorrichtung (2) nach einem der Ansprüche 1-4, **dadurch gekennzeichnet, dass** das erste Plattenteil (221) durch Montageschrauben (7) mit dem Wandprofil (311) der ersten Hilfsschiene (31) verbunden ist, welches einen Schraubenkanal (317) zur Aufnahme der Montageschrauben (7) aufweist und/oder dass das zweite Plattenteil (222) ein Kopplungsprofil (2221) aufweist, welches formschlüssig in das zweite Profilteil (219, 2191) des ersten Schienenteils (21) eingreift.

6. Schienenvorrichtung (2) nach einem der Ansprüche 2-5, **dadurch gekennzeichnet, dass** eine zweite Hilfsschiene (32) vorgesehen ist, die mit dem zweiten Schienenteil (22) oder der Schienenplatte (220) oder mit einem dritten Plattenteil (223) der Schienenplatte (220) verschiebbar und fixierbar verbunden ist und die dazu vorzugsweise einen Schraubenkanal (327) aufweist.

7. Schienenvorrichtung (2) nach einem der Ansprüche 2-6, **dadurch gekennzeichnet, dass** die erste Hilfsschiene (31) und die zweite Hilfsschiene (32), die vorzugsweise durch wenigstens eine Querstrebe (51, 52) miteinander verbunden sind, je wenigstens eine Lauffläche (315, 325) zum Abstützen einer Laufrolle (1121, 1122) des Laufwerks (11) aufweisen.

8. Schienenvorrichtung (2) nach einem der Ansprüche 1 - 7, **dadurch gekennzeichnet, dass** an beiden Enden des ersten Schienenteils (21) je ein zweites Schienenteil (22) verschiebbar gehalten ist.

9. Führungsvorrichtung (1) mit einer Schienenvorrichtung (2) nach einem der Ansprüche 1-8, mit wenigstens einem Laufwerk (11, 11') umfassend ein erstes Laufwerksmodul (111) mit einer Führungsrolle (1111), die in der Führungsbahn (20) geführt ist, und ein zweites Laufwerksmodul (112) mit Laufrollen (1121, 1122), die in den beiden Hilfsschienen (31, 32) geführt sind.

10. Führungsvorrichtung (1) nach Anspruch 9, **dadurch gekennzeichnet, dass** an beiden Enden des ersten Schienenteils (21) je ein verschiebbar damit verbundenes zweites Schienenteil (22) vorgesehen ist.

11. Möbelstück (9), insbesondere Schrank, mit wenigstens einer Schiebetür (91) und einer an der Unterseite oder der Oberseite des Möbelstücks (9) vorgesehenen Schienenvorrichtung (2) nach einem der Ansprüche 1 - 8 oder einer an der Unterseite oder der Oberseite des Möbelstücks (9) vorgesehenen Führungsvorrichtung (1) nach einem der Ansprüche 9-10 aufweist.

12. Möbelstück (9) nach Anspruch 11, **dadurch gekennzeichnet, dass** von der Führungsvorrichtung (1) zwei Schiebetüren (91, 92) gehalten sind.

## Claims

1. Rail device (2) for a guide device (1) that comprises at least one carriage (11), with which a sliding door (91) is held displaceable along a guide channel (20) provided in the rail device (2), which guide channel (20) is formed by first rail part (21) extending at least partially in a straight line and at least one second rail part (22) adjoining first rail part (21) and extending at least partially along a curve and which guide channel (20) comprises a first channel section (201) and a second channel section (202), wherein bearing elements (218, 311, 2211; 219, 2191, 2221) are provided which engage in one another in a form-fitting manner and by means of which the second rail part (22) is held displaceably parallel to a longitudinal axis (x) of the first rail part (21), wherein fastening means (7, 317, 218) are provided by which the second rail part (22) is connectable or connected at a selected position to the first rail part (21); wherein overlapping parts (219, 2222) of the first and second rail parts (21, 22) together adjoin the guide channel (20) on a second side and form each a track section for a guide element (1111) guided in the guide channel (20), and wherein the second rail part (22), which forms the second channel section (202) and comprises a first and a second channel wall (2201, 2202), is part of a rail plate (220) which is made of plastic or metal and has a first plate part (221) running on the first side of the guide channel (20) and a second plate part (222) extending on the second side of the guide channel (20), **characterised in that** that the first and the second rail part (21, 22) are connected to one another on a first side of the guide channel (20) by a first auxiliary rail (31) along which the second rail part (22) or the rail plate (220) is displaceable and fixable in a selected position with the first auxiliary rail (31).

2. Rail device (2) according to claim 1, **characterised in that** das first and das second rail part (21, 22) overlap in a transition area (200) of the guide channel (20) and are connected to one another at least on one side of the guide channel (20) by the bearing elements (219, 2191, 2221) engaging positively in one another.

3. Rail device (2) according to claim 1 or 2, **characterised in that** the first plate part (221) is slidably and fixedly connected to a coupling profile (311) of the first auxiliary rail (31) which adjoins the first side of the guide channel (20), which adjoins the first rail wall (2201) of the second rail part (22) and which is coupled to a first profile part (218) of the first rail part (21) .

4. Rail device (2) according to one of the claims 1-3, **characterised in that** the second plate part (222) is displaceably coupled to a second profile part (219) of the first rail part (21) and forms a wall piece (2222) of a second rail wall (2202) of the second rail part (22), which together with a wall element of the second profile part (219) adjoins the guide channel (20) and forms a common running surface for the guide element (1111).

5. Rail device (2) according to one of the claims 1-4, **characterised in that** the first plate part (221) is connected to the wall profile (311) of the first auxiliary rail (31) by mounting screws (7), which wall profile (311) has a screw channel (317) for receiving the mounting screws (7) and/or that the second plate part (222) has a coupling profile (2221) which engages positively in the second profile part (219, 2191) of the first rail part (21) .

6. Rail device (2) according to one of the claims 2-5, **characterised in that** a second auxiliary rail (32) is provided, which is displaceably and fixedly connected to the second rail part (22) or to the rail plate (220) or to a third plate part (223) of the rail plate (220) and which preferably has a screw channel (327) for this purpose.

7. Rail device (2) according to one of the claims 2-6, **characterised in that** the first auxiliary rail (31) and the second auxiliary rail (32), which are preferably connected to each other by at least one transverse bar (51, 52), each comprise at least one track surface (315, 325) for supporting a running roller (1121, 1122) of the carriage (11).

8. Rail device (2) according to one of the claims 1 - 7, **characterised in that** at both ends of the first rail part (21) each a second rail part (22) is displaceably held.

9. Guide device (1) with a rail device (2) according to one of the claims 1-8, with at least one carriage (11, 11') comprising a first carriage module (111) with a guide roller (1111), which is guided in the guideway (20), and a second carriage module (112) with track rollers (1121, 1122), which are guided in the two auxiliary rails (31, 32) .

10. Guide device (1) according to claim 9, **characterised in that** at both ends of the first rail part (21) each a displaceably therewith connected second rail part (22) is provided.

11. Piece of furniture (9), in particular a wardrobe, with at least one sliding door (91) and a rail device (2) according to one of the claims 1 - 8 provided at the lower side or der upper side of the piece of furniture (9) or a guide device (1) according to one of the claims 9-10 provided at the lower side or der upper side of the piece of furniture (9).

12. Piece of furniture (9) according to claim 11, **characterised in that** two sliding doors (91, 92) are supported by the guide device (1).

## Revendications

1. Dispositif de rail (2) pour un dispositif de guidage (1) qui comprend au moins un chariot (11) au moyen duquel une porte coulissante (91) peut être maintenue et déplacée le long d'un canal de guidage (20) prévu dans le dispositif de rail (2), qui est formé par une première partie de rail (21) s'étendant au moins partiellement en ligne droite et au moins une deuxième partie de rail (22) adjacente à la première partie de rail (21) et s'étendant au moins partiellement le long d'une courbe, et qui comporte une première section de canal (201) et une deuxième section de canal (202), où des éléments de support (218, 311, 2211 ; 219, 2191, 2221) étant prévus et s'engageant positivement les uns dans les autres, et au moyen desquels la deuxième partie du rail (22) est maintenue de manière déplaçable parallèlement à un axe longitudinal (x) de la première partie du rail (21), où des pièces de fixation (7, 317, 218) sont prévues, par lesquelles la deuxième partie du rail (22) est reliée ou peut être reliée à une position choisie à la première partie du rail (21); où des parties (219, 2222) se chevauchant de la première et de la deuxième partie du rail (21, 22) sont adjacentes au canal de guidage (20) sur un deuxième côté et forment chacune une partie de roulement pour un élément de guidage (1111) guidé dans le canal de guidage (20), et où la deuxième partie du rail (22), qui forme la deuxième section de canal (202) et qui comporte une première et une deuxième paroi du canal (2201, 2202), fait partie d'une plaque de rail (220) en plastique ou en métal, qui comporte une première partie de plaque (221) s'étendant sur le premier côté du canal de guidage (20) et une deuxième partie de plaque (222) s'étendant sur le deuxième côté du canal de guidage (20), **caractérisé en ce que** la première et la deuxième partie du rail (21, 22) sont interconnectées sur un premier côté du canal de guidage (20) par un premier rail auxiliaire (31) le long duquel la deuxième partie du rail (22) ou la plaque de rail (220) peut coulisser et être fixée à une position choisie avec le premier rail auxiliaire (31).

2. Dispositif de rail (2) selon la revendication 1, **caractérisé en ce que** a première et la deuxième partie de rail (21, 22) se superposent dans une zone de transition (200) du canal de guidage (20) et sont reliées l'une à l'autre au moins sur un côté du canal de guidage (20) par les éléments de support (219, 2191, 2221) qui s'engagent par complémentarité de forme.

3. Dispositif de rail (2) selon la revendication 1 ou 2, **caractérisé en ce que** la première partie de plaque (221) est connecté de façon déplaçable et fixable à un profil de couplage (311) de la première rail auxiliaire (31), qui est adjacent au premier côté du canal de guidage (20), qui est adjacent à la première paroi du canal (2201) de la deuxième partie du rail (22) et qui est couplé à une première partie profil (218) de la première partie du rail (21).

4. Dispositif de rail (2) selon une des revendications 1-3, **caractérisé en ce que** la seconde partie de plaque (222) est couplée de façon déplaçable à une seconde partie profil (219) de la première partie du rail (21) et constitue un élément de paroi (2222) d'une seconde paroi du canal (2202) de la seconde partie du rail (22), qui, avec un élément de paroi de la deuxième partie profil (219), est adjacent au canal de guidage (20) et forme une bande de roulement commune pour l'élément de guidage (1111) .

5. Dispositif de rail (2) selon une des revendications 1-4, **caractérisé en ce que** la première partie de plaque (221) est connectée au profil de paroi (311) de la première rail auxiliaire (31) par vis de montage (7), qui première rail auxiliaire comporte un canal à vis (317) pour recevoir des vis de montage (7) et/ou **en ce que** la deuxième partie de plaque (222) comporte un profil de couplage (2221) qui s'engage positivement dans la deuxième partie profil (219, 2191) de la première partie du rail (21).

6. Dispositif de rail (2) selon une des revendications 2-5, **caractérisé en ce qu'**il est prévu un deuxième rail auxiliaire (32), qui est relié de façon coulissante et fixable à la deuxième partie du rail (22) ou à la plaque de rail (220) ou à une troisième partie de plaque (223) de la plaque de rail (220) et qui, à cette fin, comporte de préférence un canal à vis (327).

7. Dispositif de rail (2) selon une des revendications 2-6, **caractérisé en ce que** la première rail auxiliaire (31) et la deuxième rail auxiliaire (32), qui sont de préférence reliées entre elles par au moins une traverse (51, 52), comportent chacune au moins une bande de roulement (315, 325) pour supporter une galette (1121, 1122) du chariot (11) .

8. Dispositif de rail (2) selon une des revendications 1 - 7, **caractérisé en ce que** une deuxième partie de rail (22) est maintenue de manière coulissante à chaque extrémité de la première partie de rail (21).

9. Dispositif de guidage (1) avec un dispositif de rail (2) selon une des revendications 1-8, avec au moins un chariot (11, 11') comprenant un premier module d'entraînement (111) avec un galet de guidage (1111) guidé dans la voie de guidage (20), et un deuxième module d'entraînement (112) avec des galets (1121, 1122) guidés dans les deux rails auxiliaires (31, 32).

10. Dispositif de guidage (1) selon la revendication 9, **caractérisé en ce qu'**à chaque extrémité de la première partie de rail (21) est prévue une deuxième partie de rail (22) qui y est reliée de manière déplaçable.

11. Pièce de meuble (9), en particulier armoire, avec au moins une porte coulissante (91) et un dispositif de rail (2) prévu sur la face inférieure ou supérieure du de la pièce de meuble (9) selon l'une des revendications 1 à 8 ou un dispositif de guidage (1) prévu sur la face inférieure ou supérieure de la pièce de meuble (9) selon l'une des revendications 9 à 10.

12. Pièce de meuble (9) selon la revendication 11, **caractérisé en ce que** deux portes coulissantes (91, 92) sont supportées par le dispositif de guidage (1).
